# EUROPÄISCHE PATENTSCHRIFT

(11) **EP 1 785 529 B1**
(45) Veröffentlichungstag und Bekanntmachung des Hinweises auf die Patenterteilung: **05.01.2011**
(21) Anmeldenummer: 05405638.7
(22) Anmeldetag: 15.11.2005
(51) Int. Cl.: E03C 1/01, E03D 11/14

(54) **Installationseinrichtung für eine Bad- oder Wohneinheit**
Installation arrangement for a bath or living unit
Ensemble d'installation pour une unité de salle de bain ou d'habitation

(43) Veröffentlichungstag der Anmeldung: 16.05.2007
(73) Patentinhaber: Geberit International AG, 8645 Jona (CH)
(72) Erfinder: Renfordt-Sasse, Egon, 8716 Schmerikon (CH); Thun-Hohenstein, Mathaeus, 20121 Milano (IT)
(74) Vertreter: Groner, Manfred

(56) Entgegenhaltungen:
- CH-A- 328 018
- DE-C- 871 510
- DE-C1- 19 617 112

## Beschreibung

Die Erfindung betrifft eine Installationseinheit mit einem Gestell nach dem Oberbegriff des Anspruchs 1.

Um diese Arbeiten zu vereinfachen, wird in der EP 1 008 694 eine sanitäre Einrichtung vorgeschlagen, die als tragbare Einheit ausgebildet ist und alle wesentlichen Geräte und Teile eines Wasserklosetts umfasst. Die Einrichtung kann ähnlich wie ein Möbelstück verstellt und transportiert werden. Bei der Montage wird die Einrichtung auf einem Gebäudeboden befestigt und anschliessend werden die notwendigen Leitungen angeschlossen. Sie ist für ein Waschbecken, eine Klosettschüssel, ein Bidet oder ein Urinal vorgesehen.

Die gattungsbildende CH-A-328018 offenbart einen Montageblock zum Erstellen sanitärer Installationen in Häusern. Dieser besitzt ein Gestell, in welchem Leitungen, Anschlüsse, Ventile und ein Gasmesser entsprechend den Apparaten vormontiert sind. Ein ähnlicher Montageblock offenbart die DE-C-871510. Diese haben den Nachteil, dass sie jeweils nur für die vorgesehene Anordnung von Apparaten verwendbar sind und weitere Anschlüsse nicht ohne weiteres zulassen. Die DE-C-100 42 165 offenbart ein System zur Steuerung und Überwachung von elektronischen Sanitärarmaturen. Die Überwachung erfolgt mittels einer Funkstation.

Der Erfindung liegt die Aufgabe zugrunde, eine Installationseinrichtung der genannten Art zu schaffen, welche die Montagearbeiten noch weiter vereinfacht. Die Einrichtung soll sich insbesondere für Bade- oder Wohneinheiten eignen, die mehrere Sanitärapparate, beispielsweise ein WC, ein Waschbecken und eine Dusche aufweist.

Die Aufgabe ist bei einer gattungsgemässen Installationseinrichtung gemäss Anspruch 1 gelöst. Diese Unterversorgungseinheit kann sämtliche notwendigen Anschlüsse, beispielsweise für Wasser, Strom, Gas, Heizung, Lüftung und Kommunikation enthalten. Die Leitungsanschlüsse zwischen dem Sanitärapparat und der Unterversorgungseinheit können damit vormontiert werden. Am Montageort müssen dann entsprechend diese Verbindungen und Anschlüsse nicht mehr erstellt werden. Es muss lediglich noch die Unterversorgungseinheit an eine Hauptversorgung angeschlossen werden. Von dieser Unterversorgungseinheit aus können dann weitere Sanitärapparate, beispielsweise ein Waschbecken, ein Bidet, ein Urinal und eine Dusche angeschlossen werden.

Ein wesentlicher Vorteil der erfindungsgemässen Installationseinrichtung wird auch darin gesehen, dass es möglich ist, den Verbrauch einer Bade- oder Wohneinheit zentral zu messen und zu überwachen. Dies ist beispielsweise für Hotelzimmer oder untervermietete Räume usw. besonders vorteilhaft. Die Unterversorgungseinheit kann hierzu über eine Signalleitung mit einem zentralen Rechner verbunden sein. Die Unterversorgungseinheit enthält dann Medienzähler, beispielsweise für den Wasserverbrauch, den Stromverbrauch und den Verbrauch von Gas usw. Die Unterversorgungseinheit kann auch Anschlüsse für die Kommunikation, beispielsweise für den Anschluss eines Computers, eines Radios und dergleichen aufweisen.

Nach einer Weiterbildung der Erfindung besitzt die Installationseinrichtung ausser der Unterversorgungseinheit auch eine Sanitäreinheit. Diese Sanitäreinheit umfasst beispielsweise die Teile und Geräte eines Wasserklosetts und insbesondere einen Spülkasten und eine Spülbetätigung. Der Sanitärapparat, beispielsweise eine Klosettschüssel wird vorzugsweise nach der Montage der Installationseinrichtung an dieser angebracht.

Nach einer Weiterbildung der Erfindung ist vorgesehen, dass die Sanitäreinheit ein Unterteil und die Unterversorgungseinheit ein Oberteil bildet. Die Unterversorgungseinheit kann dann besonders einfach nach oben angeschlossen werden, beispielsweise an Leitungen, die über einer abgehängten Decke verlaufen.

Nach einer Weiterbildung der Erfindung ist die Unterversorgungseinheit beispielsweise mit einer Signalleitung an ein Leitsystem angeschlossen, so dass der Verbrauch, beispielsweise von Wasser und Strom zentral messbar, überwachbar und steuerbar ist. Dies ermöglicht beispielsweise im Hotel eine Abrechnung, welche den tatsächlichen Verbrauch wiedergibt.

Nach einer Weiterbildung der Erfindung ist vorgesehen, dass an einer Frontseite eine Revisionstüre angeordnet ist. Diese Revisionstüre ermöglicht den Zugang zur Unterversorgungseinheit und zu den Sanitärgeräten, beispielsweise einem Spülkasten und einer Lüftung. Die Revisionstüre ist nach einer Weiterbildung der Erfindung so ausgebildet, dass sie bei montierter Installationseinrichtung eine vorzugsweise umlaufende Schattenfuge bildet. Diese Schattenfuge ist insbesondere für eine hinter der Revisionstüre angeordnete Lüftung und/oder Hinterleuchtung bzw. Beleuchtung vorgesehen. Dies ermöglicht eine besonders ästhetische Ausbildung der erfindungsgemässen Installationseinrichtung.

Die Bad- oder Wohneinheit mit der erfindungsgemässen Installationseinrichtung ist **dadurch gekennzeichnet, dass** sie sich im Wesentlichen über die ganze Höhe des Raumes erstreckt. Dies ermöglicht vor allem in kleinen Räumen eine besonders zweckmässig Installation.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: schematisch eine räumliche Ansicht einer erfindungsgemässen Installationseinrichtung, wobei aus zeichnerischen Gründen Teile weggelassen sind,
- Figur 2: eine Ansicht gemäss Figur 1 zusätzlich mit einer geöffneten Revisionstüre,
- Figur 3: eine Ansicht der erfindungsgemässen Installationseinrichtung, wobei auch hier Teile aus zeichnerischen Gründen weggelassen sind,
- Figur 4: eine räumliche Ansicht der Einrichtung gemäss Figur 3,
- Figur 5: eine räumliche Ansicht der erfindungsgemässen Installationseinrichtung,
- Figur 6: eine weitere Ansicht der erfindungsgemässen Installationseinrichtung,
- Figur 7: schematisch mehrere erfindungsgemässe und an eine Hauptversorgung angeschlossene Installationseinrichtungen und
- Figur 8: schematisch ein Teilgrundriss einer Badeeinheit mit einer installierten Installationseinrichtung.

Die Installationseinrichtung 1 besteht gemäss Figur 1 aus einem Sanitärmodul 2 und einem Versorgungsmodul 3, die beide in einem Gestell 4 befestigt sind. Das Gestell 4 besteht in an sich bekannter Weise aus vertikalen Stützen 5, in die von unten gemäss Figur 4 jeweils eine Fussstütze 6 eingeschoben ist, die auf einem Gebäudeboden befestigt, beispielsweise angeschraubt wird. Im Abstand zu diesen Stützen 5 befinden sich frontseitig zwei parallel und vertikal verlaufende Tragprofile 7, die zur Befestigung einer Abdeckplatte 19 und einer Türe 18 (Fig. 2) dienen. Diese Tragprofile 7 sind ebenfalls mit Fussstützen 8 am Gebäudeboden befestigt. Das Gestell 4 kann auch weitere Befestigungsmittel aufweisen, mit denen es an einer Gebäudewand befestigt wird. Zur Stabilisierung besitzt das Gestell 4 mehrere Traversen, beispielsweise eine obere Traverse 14, welche sich zwischen den Stützen 5 erstreckt und Traversen 16, welche die Stützen 5 verbinden.

Das Sanitärmodul 2 besitzt einen Spülkasten 11, der in an sich bekannter Weise am Gestell 4 befestigt ist. Der Spülkasten 11 ist ein Unterputzspülkasten oder auch ein üblicher Spülkasten, der mit einem Spülrohr 10 verbunden ist, das einen Lüftungsstutzen 13 besitzt und mit einer Klosettschüssel 36 (Fig. 7) verbunden ist. Die Klosettschüssel 36 wird in an sich bekannter Weise an einer Traverse 9 befestigt, welche die beiden Tragprofile 7 miteinander verbindet. Unterhalb der Traverse 9 befindet sich eine weitere Traverse 43, die zur Befestigung der in Figur 3 angedeuteten Entsorgungsleitung 23 dient. Diese Entsorgungsleitung 23 ist vorzugsweise an der Traverse 43 vormontiert.

Die beiden Traversen 9 und 43 sind gemäss Figur 6 mit einer Abdeckplatte 19 abgedeckt, die an den beiden Tragprofilen 7 befestigt ist. Die Abdeckplatte 19 besitzt eine Öffnung 21 für den Anschluss des Spülrohres an die Klosettschüssel und eine Öffnung 22 für den Durchgang der Entsorgungsleitung 23. Zwei Öffnungen 44 dienen zur Befestigung der Klosettschüssel 36.

Über der Abdeckplatte 19 ist die Türe 18 angeordnet, die eine Revisionstüre ist und eine Öffnung 45 aufweist, in welcher eine Betätigungstaste 20 oder eine andere geeignete Betätigungsvorrichtung angeordnet ist. Die Betätigungstaste 20 dient zur Spülauslösung. Die Taste 20 kann beispielsweise auch ein Druckknopf sein. Die Taste 20 ist vorzugsweise in der Türe 18 integriert. Die Türe 18 ist gemäss Figur 8 über eine übliche Angel 37 mit dem Gestell 4 verbunden und kann in Richtung des Pfeils 39 verschwenkt werden. Bei geöffneter Türe 18 sind der Spülkasten 11 sowie über diesem das Versorgungsmodul 3 zugänglich. Zugänglich ist hier insbesondere auch eine an sich übliche Lagerplatte 12 des Spülkastens 11. Die Lagerplatte 12 kann entfernt werden, so dass das Innere des Spülkastens 11 zugänglich ist. Die Türe 18 wird vorzugsweise von einer Dekorplatte gebildet, so dass sich eine weitere Verkleidung erübrigen kann.

Bei geöffneter Türe 18 ist hinter dieser zudem das Versorgungsmodul 3 zugänglich. Dieses Versorgungsmodul 3 besteht aus einer Verteilvorrichtung 24 und einer Verteilvorrichtung 25. Die Verteilvorrichtung 24 ist unten angeordnet und enthält Anschlüsse und Mittel für die Wasserversorgung des Sanitärmoduls 2 und auch für weitere angeschlossene Sanitärmodule. Die Verteilvorrichtung 24 enthält beispielsweise einen Medienzähler für die Messung des Wasserverbrauchs sowie beispielsweise Absperrventile, Regelventile und Steuerventile.

Die Verteilvorrichtung 25 enthält insbesondere Mittel für die Stromverteilung, Zähler für den Stromverbrauch usw. Die Verteilvorrichtungen 24 und 25 können zusätzlich auch Mittel für die Verteilung und Überwachung einer Lüftung, einer Heizung oder einer Gasleitung aufweisen. Sie sind mit üblichen Befestigungsmitteln an den Traversen 16 befestigt, beispielsweise an diesen angeschraubt.

Wie die Figur 3 zeigt, erstreckt sich die Installationseinrichtung 1 von einem Gebäudeboden 47 bis zu einer abgehängten Decke 46. Zwischen dieser abgehängten Decke 46 und einer Gebäudedecke 48 verlaufen Leitungen 28, 29 und 30 sowie eine hier nicht gezeigte Signalleitung 31. Diese Leitungen 28-30 sind mit einer hier nicht gezeigten Hauptversorgungseinrichtung verbunden. Sie sind zudem mit der Verteilvorrichtung 24 und 25 von oben her verbunden. Die Leitungen 28-30 sind von aussen nicht sichtbar, da sie durch die Türe 18 abgedeckt sind.

Die Figur 7 zeigt schematisch den Anschluss der Leitungen 28-31. Diese Leitungen 28-31 versorgen in diesem Fall drei Installationseinrichtungen 1, 1' und 1". Diese Installationseinrichtungen 1, 1' und 1" weisen beispielsweise als Sanitärapparat 36 eine WC-Schüssel auf. Diese Installationseinrichtungen 1, 1' und 1" sind beispielsweise jeweils in einem Hotelzimmer installiert. Die Leitungen 28-30 sind mit einer Hauptverteilanlage 26 verbunden, die sich beispielsweise in einem Keller eines Hotels befindet. Die Signalleitung 31 ist mit einem Leitsystem 27 verbunden, die einen geeigneten Rechner besitzt. Mit dem Leitsystem 27 kann beispielsweise der Verbrauch an Wasser und/oder Strom der Installationseinrichtungen 1, 1' und 1" einzeln gemessen werden. Über das Leitsystem 27 ist es aber auch beispielsweise möglich, diese Installationseinrichtungen 1, 1' und 1" zu steuern und/oder zu regeln. Beispielsweise könnte über das Leitsystem 27 eine Installationseinrichtung 1, 1' oder 1" abgesperrt werden, so dass diese nicht mehr benutzbar ist.

Die Installationseinrichtung 1 ist vorzugsweise gemäss Figur 8 so ausgebildet, dass sie sich zwischen zwei Wänden 49 und 50 erstreckt. Die Befestigung erfolgt vorzugsweise an den beiden Wänden 49 und 50 und an einer Rückwand 42. Die Wände 49 und 50 können auch Zwischenwände oder Leichtbauwände sein. Die Türe 18 und entsprechend die Abdeckplatte 19 sind so bemessen, dass sich zwischen diesen und den Wänden 49 und 50 eine Schattennut 38 ergibt. Diese Schattennut 38 ist vorzugsweise umlaufend, d.h. sie erstreckt sich vertikal und auch oben entlang der abgehängten Decke 46. Hinter dieser Schattenfuge 38 sind Leuchtstoffröhren 41 oder andere geeignete Lichtmittel angeordnet. Das Licht der Leuchtstoffröhren 41 strahlt durch die Schattenfuge 38 nach aussen entlang der Wände 49 und 50, wie dies in Figur 8 schematisch mit den Lichtstrahlen 40 angedeutet ist. Die Schattenfuge 38 kann zudem für eine Lüftung zum Ansaugen von Raumluft bzw. Frischluft verwendet werden. Ein hier nicht gezeigter Lüfter für die Abluft ist hier ebenfalls hinter der Türe 18 am Gestell 4 angeordnet. Die Schattenfuge 38 kann insbesondere gleichzeitig als Lichtaustritt als auch als Öffnung zum Ansaugen von Frischluft dienen.

### Bezugszeichenliste

- 1: Installationseinrichtung
- 2: Sanitärmodul
- 3: Versorgungsmodul
- 4: Gestell
- 5: Stütze
- 6: Fussstütze
- 7: Tragprofil
- 8: Fussstütze
- 9: Traverse
- 10: Spülrohr
- 11: Spülkasten
- 12: Lagerplatte
- 13: Lüftungsstutzen
- 14: Traverse
- 15: Haltestange
- 16: Traverse
- 17: Türscharnier
- 18: Türe (Revisionstüre)
- 19: Abdeckplatte
- 20: Betätigungstaste
- 21: Öffnung
- 22: Öffnung
- 23: Entsorgungsleitung
- 24: Verteilvorrichtung
- 25: Verteilvorrichtung
- 26: Hauptverteilanlage
- 27: Leitsystem
- 28: Leitung (Wasser)
- 29: Leitung (Strom)
- 30: Leitung (Luft)
- 31: Signalleitung
- 32: Zweigleitung
- 33: Zweigleitung
- 34: Zweigleitung
- 35: Zweigleitung
- 36: Sanitärgerät
- 37: Türangel
- 38: Schattenfuge
- 39: Pfeil
- 40: Licht
- 41: Beleuchtung
- 42: Gebäudewand
- 43: Traverse
- 44: Öffnung
- 45: Öffnung
- 46: abgehängte Decke
- 47: Gebäudeboden
- 48: Gebäudedecke
- 49: Wand
- 50: Wand

## Patentansprüche

1. Installationseinrichtung mit einem Gestell (4), das auf einem Gebäudeboden (47) und/oder an einer Gebäudewand (42) befestigbar ist und an dem wenigstens ein Sanitärapparat (36), beispielsweise eine WC-Schüssel oder ein Waschbecken befestigbar ist, mit Anschlüssen, insbesondere einem Wasseranschluss für die Versorgung des wenigstens einen Sanitärapparates (36), **dadurch gekennzeichnet, dass** sie eine an weitere Sanitärapparate anschliessbare und wenigstens eine Verteilvorrichtung (24, 25) aufweisende Unterversorgungseinheit (3) aufweist, die als eigenständiges Modul ausgebildet ist, das an eine Hauptversorgung (26) anschliessbar ist und dass die wenigstens eine Verteilvorrichtung (24, 25) wenigstens einen Medienzähler für eine Verbrauchsmessung aufweist.

2. Einrichtung nach Anspruch 1, **dadurch gekennzeichnet, dass** sie eine Sanitäreinheit (2) aufweist, die an die Unterversorgungseinheit (3) angeschlossen ist.

3. Einrichtung nach Anspruch 2, **dadurch gekennzeichnet, dass** die Sanitäreinheit (2) ein Unterteil und die Unterversorgungseinheit (3) ein Oberteil bildet.

4. Einrichtung nach Anspruch 3, **dadurch gekennzeichnet, dass** die Unterversorgungseinheit (3) an Leitungen (28-31) anschliessbar ist, die zwischen einer abgehängten Decke (46) und einer Gebäudedecke (48) verlaufen.

5. Einrichtung nach Anspruch 1, **dadurch gekennzeichnet, dass** die Sanitäreinheit (2) ebenfalls als eigenständiges Modul ausgebildet ist.

6. Einrichtung nach Anspruch 3, 4 oder 5, **dadurch gekennzeichnet, dass** die Sanitäreinheit (2) eine Spülvorrichtung (11) aufweist.

7. Einrichtung nach einem der Ansprüche 1 bis6, **dadurch gekennzeichnet, dass** die Unterversorgungseinheit (3) Anschlüsse, insbesondere für Wasser, Strom, Heizung, Gas und eine Lüftung aufweist.

8. Einrichtung nach einem der Ansprüche 1 bis 7, **dadurch gekennzeichnet, dass** die Unterversorgungseinheit (3) beispielsweise über eine Signalleitung (31) an ein Leitsystem (27) angeschlossen ist, so dass der Verbrauch, beispielsweise von Wasser, Strom und Gas zentral messbar und überwachbar ist.

9. Einrichtung nach einem der Ansprüche 1 bis 8, **dadurch gekennzeichnet, dass** sie an einer Frontseite eine Revisionstüre (18) aufweist.

10. Einrichtung nach Anspruch 9, **dadurch gekennzeichnet, dass** die Revisionstüre (18) so ausgebildet ist, dass sie bei montierter Installationseinrichtung eine Schattenfuge (38) bildet.

11. Einrichtung nach Anspruch 10, **dadurch gekennzeichnet, dass** die Schattenfuge (38) für eine Beleuchtung und/oder eine Lüftung vorgesehen ist.

12. Einrichtung nach Anspruch 11, **dadurch gekennzeichnet, dass** hinter der Schattenfuge (38) wenigstens ein Beleuchtungskörper (41) angeordnet ist.

13. Einrichtung nach einem der Ansprüche 9 bis 12, **dadurch gekennzeichnet, dass** die Revisionstüre (18) als Dekorplatte ausgebildet ist.

14. Bad- oder Wohneinheit mit einer Installationseinrichtung gemäss Anspruch 1, **dadurch gekennzeichnet, dass** sie sich im Wesentlichen über die ganze Höhe des Raumes erstreckt.

15. Bad- oder Wohneinheit nach Anspruch 14, **dadurch gekennzeichnet, dass** sich die Installationseinrichtung nach oben bis zu einer abgehängten Decke (46) erstreckt.

## Claims

1. Installation arrangement having a framework (4) which can be fastened on a building floor (47) and/or on a building wall (42) and on which at least one sanitary apparatus (36), for example a WC bowl or a washbasin, can be fastened, and having connections, in particular a water connection for the supply of the at least one sanitary apparatus (36), **characterized in that** it has a subsidiary supply unit (3) which can be connected to further sanitary apparatuses, has at least one distributing means (24, 25) and is designed in the form of an independent module which can be connected to a main supply means (26), and **in that** the at least one distributing means (24, 25) has at least one media meter for measuring consumption.

2. Arrangement according to Claim 1, **characterized in that** it has a sanitary unit (2) which is connected to the subsidiary supply unit (3).

3. Arrangement according to Claim 2, **characterized in that** the sanitary unit (2) forms a lower part and the subsidiary supply unit (3) forms an upper part.

4. Arrangement according to Claim 3, **characterized in that** the subsidiary supply unit (3) can be connected to lines (28-31) which run between a suspended ceiling (46) and a fixed ceiling (48).

5. Arrangement according to Claim 1, **characterized in that** the sanitary unit (2) is likewise designed in the form of an independent module.

6. Arrangement according to Claim 3, 4 or 5, **characterized in that** the sanitary unit (2) has a flushing means (11).

7. Arrangement according to one of Claims 1 to 6, **characterized in that** the subsidiary supply unit (3) has connections, in particular for water, power, heating, gas and ventilation.

8. Arrangement according to one of Claims 1 to 7, **characterized in that** the subsidiary supply unit (3) is connected, for example via a signal line (31), to a control system (27), and therefore consumption, for example of water, power and gas, can be measured and monitored centrally.

9. Arrangement according to one of Claims 1 to 8, **characterized in that** it has an inspection door (18) on a front side.

10. Arrangement according to Claim 9, **characterized in that** the inspection door (18) is designed such that, when the installation arrangement is fitted, it forms a shadow gap (38).

11. Arrangement according to Claim 10, **characterized in that** the shadow gap (38) is provided for illumination and/or ventilation.

12. Arrangement according to Claim 11, **characterized in that** at least one illuminating body (41) is arranged behind the shadow gap (38).

13. Arrangement according to one of Claims 9 to 12, **characterized in that** the inspection door (18) is designed in the form of a decorative panel.

14. Bath or household unit having an installation arrangement according to Claim 1, **characterized in that** it extends essentially over the entire height of the room.

15. Bath or household unit according to Claim 14, **characterized in that** the installation arrangement extends upwards as far as a suspended ceiling (46).

## Revendications

1. Ensemble d'installation avec un châssis (4), qui peut être fixé sur le sol d'un bâtiment (47) et/ou à un mur de bâtiment (42) et auquel au moins un appareil sanitaire (36), par exemple une cuvette de WC ou un lavabo, peut être fixé, avec des raccords, en particulier un raccord à eau pour l'alimentation dudit au moins un appareil sanitaire (36), **caractérisé en ce qu'**il comprend une unité d'alimentation secondaire (3), pouvant être raccordée à d'autres appareils sanitaires et présentant au moins un dispositif de distribution (24, 25), qui se présente sous la forme d'un module autonome qui peut être raccordé à une alimentation principale (26) et **en ce que** ledit au moins un dispositif de distribution (24, 25) comprend au moins un compteur de fluides en vue d'une mesure de consommation.

2. Ensemble d'installation selon la revendication 1, **caractérisé en ce qu'**il comprend une unité sanitaire (2), qui est raccordée à l'unité d'alimentation secondaire (3).

3. Ensemble d'installation selon la revendication 2, **caractérisé en ce que** l'unité sanitaire (2) forme une partie inférieure et l'unité d'alimentation secondaire (3) une partie supérieure.

4. Ensemble d'installation selon la revendication 3, **caractérisé en ce que** l'unité d'alimentation secondaire (3) peut être raccordée à des canalisations (28-31), qui s'étendent entre un plafond surbaissé (46) et un plafond de bâtiment (48).

5. Ensemble d'installation selon la revendication 1, **caractérisé en ce que** l'unité sanitaire (2) se présente également sous la forme d'un module autonome.

6. Ensemble d'installation selon la revendication 3, 4 ou 5, **caractérisé en ce que** l'unité sanitaire (2) comprend un dispositif de chasse (11).

7. Ensemble d'installation selon l'une quelconque des revendications 1 à 6, **caractérisé en ce que** l'unité d'alimentation secondaire (3) comporte des raccords, en particulier pour l'eau, le courant électrique, le chauffage, le gaz et la ventilation.

8. Ensemble d'installation selon l'une quelconque des revendications 1 à 7, **caractérisé en ce que** l'unité d'alimentation secondaire (3) est reliée à un système de direction (27), par exemple au moyen d'une ligne de signalisation (31), de telle manière que l'on puisse mesurer et surveiller la consommation de façon centralisée, par exemple de l'eau, du courant électrique et du gaz.

9. Ensemble d'installation selon l'une quelconque des revendications 1 à 8, **caractérisé en ce qu'**il présente une porte de visite (18) dans une face avant.

10. Ensemble d'installation selon la revendication 9, **caractérisé en ce que** la porte de visite (18) est réalisée de telle manière qu'elle forme un joint bouveté (38) lorsque l'ensemble d'installation est monté.

11. Ensemble d'installation selon la revendication 10, **caractérisé en ce que** le joint bouveté (38) est prévu pour un éclairage et/ou une ventilation.

12. Ensemble d'installation selon la revendication 11, **caractérisé en ce qu'**au moins un corps d'éclairage (41) est placé derrière le joint bouveté (38).

13. Ensemble d'installation selon l'une quelconque des revendications 9 à 12, **caractérisé en ce que** la porte de visite (18) se présente sous la forme d'une plaque décorative.

14. Unité de salle de bains ou d'habitation avec un ensemble d'installation selon la revendication 1, **caractérisée en ce qu'**elle s'étend essentiellement sur toute la hauteur du local.

15. Unité de salle de bains ou d'habitation selon la revendication 14, **caractérisée en ce que** l'ensemble d'installation s'étend vers le haut jusqu'à un fond surbaissé (46).
